# EUROPÄISCHE PATENTSCHRIFT

(11) **EP 1 388 723 B1**
(45) Veröffentlichungstag und Bekanntmachung des Hinweises auf die Patenterteilung: **29.10.2008**
(21) Anmeldenummer: 03017399.1
(22) Anmeldetag: 31.07.2003
(51) Int. Cl.: F41C 23/08, F41C 23/14

(54) **Langwaffe zu Wettkampfzwecken**
Competition rifle
Fusil de compétition

(30) Priorität: 08.08.2002 DE 20212264 U
(43) Veröffentlichungstag der Anmeldung: 11.02.2004
(73) Patentinhaber: J.G. Anschütz GmbH & Co. KG, Jagd- und Sportwaffenfabrik, 89079 Ulm (DE)
(72) Erfinder: Körner, Helmut, 89250 Senden (DE); Pietz, Wolfgang, 89081 Ulm (DE); Winter, Adalbert, 89079 Ulm (DE)
(74) Vertreter: Leinweber & Zimmermann

(56) Entgegenhaltungen:
- EP-A- 0 381 916
- WO-A-99/51929
- DE-U- 7 335 451
- DE-U1- 9 409 365
- DE-U1- 9 422 094
- FR-A- 2 811 419
- US-A- 4 328 633
- US-A- 4 430 822
- US-B1- 6 305 115

## Beschreibung

Die Erfindung betrifft einen Vorderschaft für einen Schußwaffenschaft, insbesondere einer Langwaffe zu Wettkampfzwecken, welcher einem Abstützen der Waffe dient, an einem Schafthauptteil des Schußwaffenschaftes festlegbar ist und um eine quer oder parallel zur Schußrichtung verlaufenden Schwenkachse schwenkbar ist.

Ein Vorderschaft dieser Art wird beispielsweise in der deutschen Auslegeschrift 27 19 496 beschrieben, welche die Grundlage für den Oberbegriff des Anspruches 1 bildet. Dieser schwenkbare Vorderschaft weist eine konkav gekrümmte Gleitbahn auf, welche ihre Entsprechung in einer konvexen Gleitbahn an der Unterseite eines Schafthauptteils findet. Der Vorderschaft ist somit durch Verschwenken entlang der Gleitbahnen gegenüber dem Schafthauptteil um eine in diesem liegende Längsachse verschwenkbar. Auch das Gebrauchsmuster DE 299 02 326 offenbart einen Vorderschaft einer Schußwaffe, welche gegenüber dem Schafthauptteil um eine in diesem verlaufende Schwenkachse verschwenkbar ist. Im praktischen Einsatz hat es sich jedoch gezeigt, daß mit den bekannten Vorderschaften keine zufriedenstellende Anpassung der Form des den Vorderschaft und ein Schafthauptteil umfassenden Schußwaffenschaftes an die anatomischen Verhältnisse des Schützen und an die bei den verschiedenen Anschlagstellungen vorherrschenden Verhältnisse erreicht werden kann. FR 2 811 419 A offenbart eine Schußwaffe mit einem an einem Schußwaffenschaft festgelegten Greifelement, welches gegenüber der Schussrichtung um 2 orthogonal zu ihr und zueinander verlaufene Achsen verschwenkbar ist und um eine parallel zur Schußrichtung außerhalb eines Schafthauptteils gelegen verdreh-bzw. verschwenkbar ist.

Der Erfindung liegt daher weiterhin die Aufgabe zugrunde, einen Vorderschaft für einen Schußwaffenschaft der eingangs angegebenen Art bereitzustellen, welcher in zufriedenstellender Weise an die vorherrschenden Verhältnisse, insbesondere an die anatomischen Gegebenheiten des Schützen und die Erfordernisse bei den verschiedenen Anschlagstellungen angepaßt werden kann.

Erfindungsgemäß wird diese Aufgabe mittels einer Weiterbildung des Vorderschaftes der vorstehend genannten Art gelöst, die im wesentlichen dadurch gekennzeichnet ist, daß die Schwenkachse außerhalb des Schafthauptteils verläuft.

Diese Erfindung beruht auf der Erkenntnis, daß die mangelhaften Anpassungseigenschaften der bekannten Vorderschäfte in erster Linie darauf zurückzuführen sind, daß jede Schwenkbewegung des Vorderschaftes von einer Verschiebung desselben längs einer quer zur Schwenkachse verlaufenden Richtung begleitet wird, weil jede Schwenkbewegung über einen verhältnismäßig langen Schwenkhebel in Form des die Seitenflächen des Schafthauptteils übergreifenden Trägers übermittelt wird. Durch die erfindungsgemäße Verlagerung der Schwenkachse an einen außerhalb des Schafthauptteils liegenden Ort wird dagegen eine Entkopplung der Schwenkbewegung von Verschiebungen quer zur Schwenkachse ermöglicht, weil eine Schwenkbewegung um eine außerhalb des Schafthauptkörpers verlaufende Schwenkachse über einen sehr kurzen Schwenkhebel oder sogar ohne jeden Schwenkhebel vermittelt werden kann.

Als erfindungsgemäß vorteilhaft hat es sich erwiesen, wenn die Schwenkachse - innerhalb des Vorderschaftes verläuft. Damit wird der Schwenkhebel auf ein Minimum oder sogar Null reduziert, wodurch eine optimale Entkoppelung der Schwenkbewegung von Verschiebungen quer zur Schwenkachse ermöglicht wird.

In erfindungsgemäß zweckmäßiger Ausführungsform weist der Vorderschaft ein um die Schwenkachse schwenkbares Gelenkelement auf. Die Verwendung eines solchen Gelenkelementes hat sich in baulicher Hinsicht als vorteilhaft zur Verwirklichung der Schwenkfunktion des Vorderschaftes erwiesen. Dabei ist eines der beiden gegeneinander verschwenkbaren Gelenkteile des Gelenkelementes starr mit dem Vorschaft verbunden, während das andere Gelenkteil an das Schafthauptteil anbringbar ist.

Zu weiteren Anpassung der Schaftform an die jeweils vorherrschenden Verhältnisse hat es sich als besonders zweckmäßig erwiesen, wenn der Vorderschaft bezüglich dem Schafthauptteil in einer quer zur Schwenkachse verlaufenden Verschiebungsrichtung linear verschiebbar ist. Dabei ist vorzugsweise der Vorderschaft senkrecht zur Schwenkachse, insbesondere in vertikaler Richtung bei Ausrichtung der Schußwaffe in Schußstellung linear verschiebbar. Zudem ist es vorteilhaft, wenn der Vorderschaft bezüglich dem Schafthauptteil parallel zur Schussrichtung linear verschiebbar ist. Damit kann der Abstützpunkt gemäß der individuellen Armlänge des Schützen sowie dessen speziellen Gewohnheiten eingestellt werden. Weiterhin kann der Vorderschaft auch ganz entfernt werden, wenn z.B. für bestimmte Disziplinen eine geringere Höhe im vorderen Schaftbereich gewünscht wird.

Weiterhin hat es sich als besonders vorteilhaft erwiesen, wenn der Vorderschaft in mindestens zwei, vorzugsweise jeder Schwenk- und/oder Verschiebungsstellung bezüglich dem Schafthauptteil lösbar feststellbar ist. Damit ist es möglich, die einzelnen durch Verstellung des Vorderschaftes eingestellten Schaftformen während des Wettkampfes sicher beizubehalten. Weiterhin hat es sich als erfindungsgemäß zweckmäßig erwiesen, wenn der Vorderschaft über einen vorzugsweise säulen- bzw. leistenförmigen Träger an dem Schafthauptteil festlegbar ist. Dabei ist bevorzugterweise der Träger an einer über das Gelenk mit dem Vorderschaft verbundenen Trägerplatte festlegbar. Vorzugsweise ist der Vorderschaft gegenüber dem Träger linear verschiebbar. Dazu ist die Trägerplatte in bevorzugter Ausführungsform mit mindestens einem der Festlegung des Trägers dienen Langloch versehen, das eine lineare Verschiebung der Trägerplatte gegenüber dem Träger ermöglicht. Zudem ist es vorteilhaft, wenn der säulen- bzw. leistenförmige Träger in mindestens zwei, vorzugsweise jeder Verschiebungsstellung in Schußrichtung an dem Schafthauptteil feststellbar ist. Dazu kann der an einer Führungsschiene aufgehängte Träger mit einer Klemmschraube versehen sein, mittels derer ein Klemmstück so gegen die Führungsschiene gespannt werden kann, dass der Träger zwischen Aufhängung und Klemmstück an der Schiene festgespannt wird.

In besonders vorteilhafter Ausführungsform weist das Schafthauptteil eines den Vorderschaft umfassenden Schußwaffenschaftes einen Pistolengriff zum Anlegen der das Abzugszüngel der Schußwaffe betätigenden Hand auf, wobei ein Abzugszüngelschutzelement zum Schutz des Abzugszüngels vor mechanischen Einwirkungen an dem Pistolengriff angebracht ist. Ein solches Abzugszüngelschutzelement ist besonders wichtig, um ein unbeabsichtigtes Lösen eines Schusses durch unvorsichtige Handhabung der Waffe zu vermeiden. Weiterhin wird durch das Abzugszüngelschutzelement das hochsensible, leicht verbiegbare Abzugszüngel vor Beschädigungen etwa durch Ablegen der Waffe oder Anlehnen der Waffe an Gegenständen geschützt. Bei vorbekannten Schußwaffenschaften ist dieses Abzugszüngelschutzelement gewöhnlich im Vorderschaft integriert. Beim erfindungsgemäßen Verschwenken und/oder Verschieben des Vorderschaftes ist aber die Schutzwirkung des Abzugszüngelschutzelementes nicht in jeder Stellung gewährleistet, da in extremen Schwenkstellungen des Vorderschaftes das Abzugszüngel von unten her entblößt wird und in extremen Verschiebungsstellungen eine zu große Lücke zwischen Abzugszüngel und Schutzelement auftritt. Durch das Anbringen des Abzugszügelschutzelementes an dem Pistolengriff wird die Schutzwirkung unabhängig von der Stellung des Vorderschaftes gewährleistet.

Weiterhin hat es sich als erfindungsgemäß zweckmäßig erwiesen, wenn das Abzugszüngelschutzelement eine unterhalb des Abzugszüngels verlaufende Schutzfläche aufweist, welche insbesondere im wesentlichen parallel zur Unterseite des Schafthauptteils verläuft. Damit wird das Abzugszüngel vor mechanischen Einwirkungen an der Waffe von unten her geschützt. Solche Einwirkungen treten oft beim Ablegen oder Abstellen der Waffe auf, weshalb die erfindungsgemäße Ausführungsform des Abzugszüngelschutzelementes eine besonders wirksame Schutzfunktion bietet.

Damit das Abzugszüngelschutzelement in seiner Anordnung und Ausrichtung von der Verschwenk- und/oder Verschiebungsstellung des Vorderschaftes unabhängig eingestellt werden kann, hat es sich als erfindungsgemäß vorteilhaft erwiesen, wenn das Abzugszüngelschutzelement keine direkte Verbindung mit dem Vorderschaft und/oder dem Schafthauptteil aufweist.

Nachstehend wird die Erfindung unter Bezugnahme auf die Zeichnung, auf die hinsichtlich aller erfindungswesentlichen Einzelheiten ausdrücklich verwiesen wird, erläutert. In der Zeichnung zeigt:
- Fig. 1: eine Seitenansicht einer Schußwaffe mit einem Schußwaffenschaft,
- Fig. 2: eine Seitenschnittansicht der Schußwaffe nach Fig. 1,
- Fig. 3: Ansicht des vorderen und mittleren Abschnitts der Schußwaffe nach Fig. 1 von oben,
- Fig. 4: eine Seitenschnittansicht einer ersten Ausführungsform eines erfindungsgemäßen Schußwaffenschaftes,
- Fig. 5: eine Schnittansicht des vorderen Teils der ersten Ausführungsform eines erfindungsgemäßen Schußwaffenschaftes entsprechend der Linie F-F gemäß Fig. 4 kombiniert mit einer Ansicht des hinteren Teils der zweiten Ausführungsform eines erfindungsgemäßen Schußwaffenschaftes von unten,
- Fig. 6: eine Schnittansicht der ersten Ausführungsform eines erfindungsgemäßen Schußwaffenschaftes entsprechend der Linie B-B gemäß Fig. 4,
- Fig.7: eine Schnittansicht der ersten Ausführungsform einer erfindungsgemäßen Schußwaffenschaftes entsprechend der Linie C-C gemäß Fig. 4,
- Fig.8: eine Schnittansicht der ersten Ausführungsform eines erfindungsgemäßen Schußwaffenschaftes entsprechend der Linie D-D gemäß Fig. 4,
- Fig.9: eine Schnittansicht einer zweiten Ausführungsform eines erfindungsgemäßen Schusswaffenschaftes mit einem längsverschiebbaren Träger,
- Fig. 10: eine perspektivische Ansicht eines erfindungsgemäßen längsverschiebbaren Trägers,
- Fig. 11: eine Ansicht des längsverschiebbaren Trägers nach Fig. 10 von oben.
- Fig. 12: eine Schnittansicht des längsverschiebbaren Trägers entsprechend der Linie B-B in Fig. 11,
- Fig. 13: eine Schnittansicht des längsverschiebbaren Trägers entsprechend der Linie A-A in Fig. 12

Fig. 1 bis 3 zeigen ein Gasdruckgewehr, welches üblicherweise zu Wettkampfzwecken bei Schußentfernungen von bis zu 10m verwendet wird. Das Gewehr weist einen Schusswaffenschaft 1 auf, der wiederum ein Schafthauptteil 2, einen Pistolengriff 4 sowie eine Schaftkappe 6 zum Abstützen der Waffe an der Schulter aufweist. Dieser Schusswaffenschaft 1 trägt ein Schußabgabesystem 7, welches ein Gehäuse 8, dessen Innenleben in Fig. 2 genauer dargestellt ist, einen Gewehrlauf 9 und eine darunter angeordnete Gasdruckpatrone 10 aufweist. Weiterhin umfaßt das Schußabgabesystem 7 auch eine auf dem Gehäuse 8 von oben her angebrachte Dioptervisierung 11 zum Anvisieren des Zieles.

Das Schafthauptteil weist im vorderen und mittleren Abschnitt zwei Seitenwände 16 auf, zwischen denen das Schußabgabesystem 7 aufgehängt ist. Dazu weisen die Seitenwände 16 im Mittelbereich des Schaftes jeweils einander gegenüberliegende kreisrunde Öffnungen 17 auf. In diese Öffnungen sind jeweils Dämpfungsringe 12 spielfrei eingepaßt. Diese Dämpfungsringe 12 weisen eine Rückpralldämpfung von 92 bis 98 % auf. Der Außenradius dieser Dämpfungsringe 12 weitet sich, wie in Fig. 3 gezeigt, an den in die Innenseite des Schafthauptteils 2 zeigenden Endbereichen auf. Damit entsteht ein beilagenscheibenförmiger Ansatz an den Dämpfungsringen 12, der jeweils zwischen der jeweiligen Seitenwand 16 und dem Gehäuse 8 des Schußabgabesystems 7 zu liegen kommt. Damit ist das Gehäuse 8 zwischen die an den beiden Seitenwänden 16 anliegenden beilagenscheibenförmigen Dämpfungsringe 12 spielfrei eingepaßt. Somit wird die Bewegungsfähigkeit des Gehäuses 8 senkrecht zu den Seitenwänden 16 auf diejenige Wegstrecke eingeschränkt, um welche die beilagenscheibenförmigen Ansätze der Dämpfungsringe 12 komprimiert werden können. Die Dämpfungsringe 12 selbst werden dann mittels Schrauben 13 jeweils von außerhalb des Schaftes her an dem Gehäuse 8 festgeschraubt. Die Schrauben 13 berühren dabei die Seitenwände 16 des Schafthauptteils 2 nicht. Damit ist das Gehäuse federnd in dem Schafthauptteil 2 aufgehängt. Durch den Rückstoß bei der Abgabe eines Schusses hervorgerufene Schwingungen des Schußabgabesystems werden daher nur gedämpft an den Schußwaffenschaft 1 weitergegeben.

Auch zwischen dem Gewehrlauf 9 bzw. der Gasdruckpatrone 10 und dem Schaft 1 ist eine Schwingungsdämpfung vorgesehen. Dazu ist eine an Gewehrlauf 9 und Gasdruckpatrone 10 befestigte doppelringförmige Halterung 15 über zwei in Fig. 3 ersichtliche, Buchsen- oder Hülsenform aufweisende Laufdämpfungselemente 14 aus Kunststoff über darin eingesteckte Stahlstifte am Vorderteil des Schafthauptteils 2 per Preßsitz befestigt. Damit werden auch an Gewehrlauf 9 und Gasdruckpatrone 10 weitergegebene mechanische Schwingungen gegenüber dem Schußwaffenschaft 1 abgefedert.

Fig. 4 und 5 zeigen einen Schußwaffenschaft einer ersten erfindungsgemäßen Ausführungsform einer Schußwaffe. Dieser Schußwaffenschaft 1 weist ebenfalls kreisförmige Öffnungen in den Seitenwänden des Schafthauptteils 2 zur Aufhängung des Schußabgabesystems unter Zuhilfenahme der Dämpfungsringe auf. Auch die Halterung 15 wird gegenüber dem Schafthauptteil 2 mittels eines Laufdämpfungselementes 14 abgestützt. Weiterhin weist dieser Schußwaffenschaft 1 einen über zwei säulenförmige Träger 18 befestigten Vorderschaft 3 auf. Die beiden von der Unterseite des Schafthauptteils 2 abstehenden und fest mit diesem verbundenen säulenförmigen Träger 18 werden von zwei Bohrungen 20 in einer Trägerplatte 19 des Vorderschaftes 3 aufgenommen. Diese Bohrungen 20 erstrecken sich durch die gesamte Dicke des Vorderschaftes 3, so daß der Vorderschaft 3 gegenüber dem Schafthauptteil 2 in Richtung der säulenförmigen Träger 18 ohne Einschränkungen verschoben werden kann. Nach Einstellen der gewünschten Verschiebungsstellung kann die Trägerplatte 19 mittels einer Feststellschraube 22 an den säulenförmigen Trägern 18 festgeklemmt werden. Das geschieht, indem die Feststellschraube 22 zwei einen die beiden Bohrungen 20 verbindenden Verbindungsschlitz 21 umgebende Teile der Trägerplatte 19 näher aneinanderzieht und damit den Durchmesser der Bohrungen 20 verringert. Damit wird die Trägerplatte 19 an den säulenförmigen Trägern 18 arretiert. Fig. 8 zeigt diese Arretiervorrichtung in Schnittansicht, während Fig. 7 eine Schnittansicht entlang eines säulenförmigen Trägers 18 darstellt.

Wie in Fig. 6 gezeigt, ist die Trägerplatte 19 weiterhin gelenkartig mit dem Abstützteil 30 des Vorderschaftes verbunden, so daß die Trägerplatte 19 gegenüber dem Abstützteil 30 um eine in Längsrichtung innerhalb des Vorderschaftes 3 verlaufenden Schwenkachse verschwenkbar ist. Dabei kann das Abstützteil 30 des Vorderschaftes 3 in jeder Verschwenkungsstellung mittels Verkippschrauben 24 arretiert werden. Diese Verkippschrauben 24 durchsetzen, wie in Fig. 6 dargestellt, die an diese Stelle einen kreisförmigen Querschnitt aufweisende Trägerplatte 19 sowie Bohrungen in an die Trägerplatte angrenzenden Bereichen des Abstützteils 30. Um eine Verkippung der Trägerplatte 19 gegenüber dem Abstützteil 30 bei eingeführter Verkippschraube 24 zu ermöglichen, sind in der Trägerplatte 19 in diesem Bereich vom Zentrum derselben ausgehende trichterförmige Ausnehmungen 23 eingearbeitet. Zum Arretieren des Abstützteils 30 des Vorderschaftes in einer gewünschten Schwenkstellung werden durch Verdrehen der Verkippschraube 24 die an die Trägerplatte 19 in diesem Bereich angrenzenden Abschnitte des Abstützteils 30 gegen die Trägerplatte 19 gepreßt.

An dem Pistolengriff 4 des Schußwaffenschaftes 1 ist, wie in Fig. 4 gezeigt, in einem Bereich unterhalb der Stelle, an welcher das Abzugszüngel der Waffe eingebaut wird, ein Abzugszüngelschutzelement 25 befestigt. Dieses Abzugszüngelschutzelement 25 ist in Form einer streifenförmigen Platte ausgebildet, die an einem freien Ende zum Vorderschaft 3 hin gebogen ist. Damit wird das mechanisch sehr empfindliche Abzugszüngel vor Beschädigungen etwa beim Ablegen der Waffe geschützt und vor allem wird sichergestellt, daß sich dabei nicht ein unbeabsichtigter Schuß löst.

Am hinteren Ende des Schußwaffenschaftes 1 befindet sich eine Schaftkappe 6 zum Anlegen der Schußwaffe an der Schulter des Schützen. Im Bereich davor ist eine Schaftbacke 5 über ein höhenverstellbares Trägersystem angebracht. Dieses Trägersystem weist einen Feststellring 27 auf, mit welchem eine vormals eingestellte Höhe markiert werden kann. Die Schaftbacke ist weiterhin um ihre parallel zur Schußrichtung ausgerichtete Längsachse zur Anpassung an die anatomischen Eigenschaften des Schützen verkippbar. An das Ende der Schaftbacke 5 in Gegenschußrichtung ist eine Befestigungsstange 29 angebracht. Auf dieser können mehrere scheibenförmige Zusatzgewichte aufgesteckt und jeweils mittels einer Schraube an der Befestigungsstange 29 festgestellt werden. Die Befestigungsstange 29 verlängert den Schusswaffenschaft 1 nach hinten hin über die Position der Schaftkappe 6 hinaus. Damit kann der Gesamtschwerpunkt der Waffe nach hinten hin und damit auf die Schaftkappe 6 verlagert werden, wodurch die zur Abstützung des Vorderschaftes benötigte Kraft verringert wird.

Fig. 9 zeigt eine zweite Ausführungsform eines erfindungsgemäßen Schusswaffenschaftes, bei der der Vorderschaft 3 über zwei in Schussrichtung längsverschiebbare Träger 33 an einer an der Unterseite des Schafthauptteils 2 angebrachten Führungsschiene 34 verschiebbar aufgehängt ist. Ein solcher Träger 33 ist in Fig. 10, 12 und 13 in umgedrehter Stellung dargestellt. An einem Ende des Tägers 33 ist ein plattenförmiges Aufhängungselement 38 mit an dessen Seitenbereichen ausgebildeten nutfederartigen Ansätzen 41 zum Aufhängen des Trägers 33 an der Führungsschiene 34, welche ein klammerförmiges Profil aufweist. Zum Feststellen des Trägers 33 an der Führungsschiene 34 wird über eine in einen zylinderförmigen Teil 39 des Trägers eingeschraubte Klemmschraube 36 ein Klemmstück 35 zum Aufhängungselement 38 hin verschoben. Das Klemmstück 35 weist zwei Klemmansätze 40 auf, mittels derer die Endstücke der klammerförmigen Führungsschiene 34 dabei gegen die entsprechenden nutfederartigen Ansätze 41 des Aufhängungselementes 38 gespannt werden. Wird nun die Klemmschraube 36 wieder gelöst, so drückt eine zwischen Aufhängungselement 38 und Klemmstück 36 angeordnete Feder 37 das Klemmstück 35 von der Führungsschiene 34 weg, woraufhin der entsprechende Träger 38 wieder relativ zur Schiene verschiebbar ist.

Zuletzt wird ausdrücklich darauf hingewiesen, dass die anhand der zwei verschiedenen Ausführungsformen des Schusswaffenschaftes beschriebenen einzelnen baulichen Merkmale nicht auf die jeweilige Ausführungsform zu beschränken sind, sondern jeweils miteinander kombiniert werden können. So kann der anhand des zweiten Ausführungsbeispiels erläuterte Mechanismus zur linearen Verschiebung des Vorderschaftes an einer am Hauptschaft angebrachten Führungsschiene mit dem im ersten Ausführungsbeispiel beschriebenen Mechanismus des Vorderschaftes zum Verkippen und linearen Verschieben desselben quer zur Schussrichtung kombiniert werden.

## Patentansprüche

1. Vorderschaft (3) für einen Schusswaffenschaft (1), insbesondere einer Langwaffe zu Wettkampfzwecken, welcher einem Abstützen der Waffe dient, an einem Schafthauptteil (2) des Schusswaffenschaftes festlegbar ist und um eine quer oder parallel zur Schussrichtung verlaufende Schwenkachse schwenkbar ist, **dadurch gekennzeichnet, dass** die Schwenkachse außerhalb des Schafthauptteils verläuft.

2. Vorderschaft nach Anspruch 1, **dadurch gekennzeichnet, dass** die Schwenkachse innerhalb des Vorderschaftes verläuft.

3. Vorderschaft nach Anspruch 2, **dadurch gekennzeichnet, dass** dieser ein um die Schwenkachse schwenkbares Gelenkelement aufweist.

4. Vorderschaft nach einem der Ansprüche 1 bis 3, **dadurch gekennzeichnet, dass** der Vorderschaft bezüglich dem Schafthauptteil in einer quer zur Schwenkachse verlaufenden Verschiebungsrichtung linear verschiebbar ist.

5. Vorderschaft nach einem der Ansprüche 1 bis 4, **dadurch gekennzeichnet, dass** der Vorderschaft bezüglich dem Schafthauptteil parallel zur Schussrichtung linear verschiebbar ist.

6. Vorderschaft nach einem der Ansprüche 1 bis 5, **dadurch gekennzeichnet, dass** dieser in mindestens zwei, vorzugsweise jeder Schwenk- und/oder Verschiebungsstellung bezüglich dem Schafthauptteil lösbar feststellbar ist.

7. Vorderschaft nach einem der Ansprüche 1 bis 6, **dadurch gekennzeichnet, dass** dieser über einen vorzugsweise säulen- bzw. leistenförmigen Träger (18) an dem Schafthauptteil festlegbar ist.

8. Vorderschaft nach Anspruch 7, **dadurch gekennzeichnet, dass** dieser gegenüber dem Träger linear verschiebbar ist.

9. Vorderschaft nach Anspruch 7 oder 8, **dadurch gekennzeichnet, dass** der säulen- bzw. leistenförmige Träger in mindestens zwei, vorzugsweise jeder Verschiebungsstellung parallel zur Schussrichtung an dem Schafthauptteil feststellbar ist.

10. Schusswaffenschaft mit einem Vorderschaft nach einem der Ansprüche 1 bis 9.

11. Schusswaffenschaft nach Anspruch 10, **dadurch gekennzeichnet, dass** das Schafthauptteil einen Pistolengriff (4) zum Anlegen der das Abzugszüngel der Schusswaffe betätigenden Hand aufweist, wobei ein Abzugszüngelschutzelement (25) zum Schutz des Abzugszüngels (31) vor mechanischen Einwirkungen an den Pistolengriff angebracht ist.

12. Schusswaffenschaft nach Anspruch 11, **dadurch gekennzeichnet, dass** das Abzugszüngelschutzelement eine unterhalb des Abzugszüngels verlaufende Schutzfläche aufweist, welche insbesondere im wesentlichen parallel zur Unterseite des Schafthauptteils verläuft.

13. Schusswaffenschaft nach Anspruch 12, **dadurch gekennzeichnet, dass** das Abzugszüngelschutzelement keine direkte Verbindung mit dem Vorderschaft und/oder dem Schafthauptteil aufweist.

14. Schusswaffe mit einem Schusswaffenschaft nach einem der Ansprüche 10 bis 13.

## Claims

1. Fore-end (3) for a firearm stock (1), in particular of a rifle for competitive purposes, wherein the fore-end serves as a support for the firearm, can be secured to a main part (2) of the firearm stock and can pivot about a pivot axis extending transversely or parallel to the firing direction, **characterised in that** the pivot axis extends outside the main part of the stock.

2. Fore-end according to claim 1, **characterised in that** the pivot axis extends within the fore-end.

3. Fore-end according to claim 2, **characterised in that** it has a hinge element which can pivot about the pivot axis.

4. Fore-end according to one of claims 1 to 3, **characterised in that** the fore-end is linearly displaceable relative to the main part of the stock in a direction of displacement extending transversely to the pivot axis.

5. Fore-end according to one of claims 1 to 4, **characterised in that** the fore-end is linearly displaceable relative to the main part of the stock parallel to the firing direction.

6. Fore-end according to one of claims 1 to 5, **characterised in that** it can be releasably fixed relative to the main part of the stock in at least two, preferably all pivoted and/or displacement positions.

7. Fore-end according to one of claims 1 to 6, **characterised in that** it can be secured to the main part of the stock by means of a preferably columnar or bar-shaped support (18).

8. Fore-end according to claim 7, **characterised in that** it is linearly displaceable relative to the support.

9. Fore-end according to claim 7 or claim 8, **characterised in that** the columnar or bar-shaped support can be fixed to the main part of the stock parallel to the firing direction in at least two, preferably all displacement positions.

10. Firearm stock comprising a fore-end according to one of claims 1 to 9.

11. Firearm stock according to claim 10, **characterised in that** the main part of the stock has a pistol grip (4) for use by the hand actuating the trigger of the firearm, a protective element (25) being applied to the pistol grip in order to protect the trigger (31) from mechanical influences.

12. Firearm stock according to claim 11, **characterised in that** the trigger protective element has a protective surface extending below the trigger, in particular parallel to the underside of the main part of the stock.

13. Firearm stock according to claim 12, **characterised in that** the trigger protective element has no direct connection to the fore-end and/or the main part of the stock.

14. Firearm comprising a firearm stock according to one of claims 10 to 13.

## Revendications

1. Fût avant (3) pour un fût (1) d'arme à feu, en particulier d'un fusil de compétition, qui est destiné à soutenir l'arme, peut être fixé à une partie principale (2) du fût de l'arme à feu et peut pivoter autour d'un axe de pivotement s'étendant transversalement ou parallèlement à la direction de tir, **caractérisé par le fait que** l'axe de pivotement s'étend à l'extérieur de la partie principale de fût.

2. Fût avant selon la revendication 1, **caractérisé par le fait que** l'axe de pivotement s'étend à l'intérieur du fût avant.

3. Fût avant selon la revendication 2, **caractérisé par le fait qu'**il présente un élément articulé qui peut tourner autour de l'axe de pivotement.

4. Fût avant selon une des revendications 1 à 3, **caractérisé par le fait que** ledit fût avant peut être coulissé de façon linéaire par rapport à la partie principale de fût, dans une direction de coulissement qui est perpendiculaire à l'axe de pivotement.

5. Fût avant selon une des revendications 1 à 4, **caractérisé par le fait que** ledit fût avant peut être coulissé de façon linéaire par rapport à la partie principale de fût, parallèlement à la direction de tir.

6. Fût avant selon une des revendications 1 à 5, **caractérisé par le fait qu'**il peut être verrouillé de manière libérable dans au moins deux positions de pivotement et/ou de coulissement, de préférence dans chaque position de pivotement et/ou de coulissement, par rapport à la partie principale de fût.

7. Fût avant selon une des revendications 1 à 6, **caractérisé par le fait qu'**il peut être fixé à la partie principale de fût par l'intermédiaire d'un support (18) se présentant de préférence sous forme de colonne ou de baguette.

8. Fût avant selon la revendication 7, **caractérisé par le fait qu'**il peut être coulissé de façon linéaire par rapport au support.

9. Fût avant selon la revendication 7 ou 8, **caractérisé par le fait que** le support en forme de colonne ou de baguette peut être immobilisé sur la partie principale de fût dans au moins deux positions de coulissement, de préférence dans chaque position de coulissement, parallèlement à la direction de tir.

10. Fût d'arme à feu, comprenant un fût avant selon une des revendications 1 à 9.

11. Fût d'arme à feu selon la revendication 10, **caractérisé par le fait que** la partie principale de fût présente une poignée de pistolet (4) pour l'appui de la main actionnant la queue de détente de l'arme à feu, un élément (25) de protection de queue de détente étant fixé à la poignée de pistolet, aux fins de protéger la queue de détente (31) contre des actions mécaniques.

12. Fût d'arme à feu selon la revendication 11, **caractérisé par le fait que** l'élément de protection de queue de détente présente une surface de protection qui s'étend sous la queue de détente et est en particulier sensiblement parallèle à la face inférieure de la partie principale de fût.

13. Fût d'arme à feu selon la revendication 12, **caractérisé par le fait que** l'élément de protection de queue de détente ne présente pas de liaison directe avec le fût avant et/ou la partie principale de fût.

14. Arme à feu comprenant un fût d'arme à feu selon une des revendications 10 à 13.
